# EUROPÄISCHE PATENTSCHRIFT

(11) **EP 0 544 615 B1**
(45) Veröffentlichungstag und Bekanntmachung des Hinweises auf die Patenterteilung: **08.05.1996**
(21) Anmeldenummer: 92810857.0
(22) Anmeldetag: 05.11.1992
(51) Int. Cl.: F22B 35/10

(54) **Verfahren zum Betrieb eines Zwangdurchlaufdampferzeugers mit Schwachlastumwälzung**
Method of operating a once-through steam generator with low load recirculation
Méthode de fonctionnement d'un générateur de vapeur à passage unique et à recirculation à faible charge

(30) Priorität: 28.11.1991 CH 3488/91
(43) Veröffentlichungstag der Anmeldung: 02.06.1993
(73) Patentinhaber: ABB Management AG, CH-5401 Baden (CH)
(72) Erfinder: Ruchti, Christoph, Dr., CH-8610 Uster (CH)

(56) Entgegenhaltungen:
- BE-A- 644 873
- DE-B- 2 149 127
- FR-A- 2 185 298
- FR-A- 2 188 790

## Beschreibung

Die Erfindung betrifft ein Verfahren zum Betrieb eines Zwangdurchlaufdampferzeugers mit Schwachlastumwälzung und folgenden Elementen: Speisepumpe, Speiseleitung, Economiser, Verdampfer, Wasserabscheider und mindestens ein Ueberhitzer, sowie mit einer am Wasseraustritt des Abscheiders angeschlossenen Umwälzleitung und einer Umwälzpumpe zwischen der Speisepumpe und dem Economiser.

Bei den bisher bekannten Betriebsverfahren für Dampferzeuger mit den eingangs aufgezählten Elementen wird die dem Dampferzeuger zugeführte Speisemenge im oberen Lastbereich in Abhängigkeit der Dampftemperatur und im unteren Lastbereich in Abhängigkeit vom Wasserstand im Wasserabscheider eingestellt, und zwar entweder durch Verändern der Drehzahl der Speisepumpe oder durch Verstellen des Durchflussquerschnitts eines Speiseventils. Um den Wechsel in der Abhängigkeit von der Dampftemperatur zum Wasserstand und umgekehrt zu bewerkstelligen, wurde im Signalfluss hinter dem Dampftemperaturregler bzw. dem Wasserstandsregler ein Umschaltorgan vorgesehen. Als Kriterium für das Umschalten kann die gemessene Ueberhitzung am Eintritt des ersten Ueberhitzers verwendet werden (CH-PS 673 697). Diese Umschaltung kann auch aufgrund eines Wettlaufes zwischen zwei immer aktiven Reglern geschehen (DE-B 2 149 127). Bezogen auf einen passend gewählten lastabhängigen Referenzpunkt kann der Niveauregler dabei nur eine Reduktion und der Temperaturregler nur eine Erhöhung der Speisemenge bewirken.

Oft wird auch ein rein lastabhängiges Umschaltkriterium verwendet, z.B. der Förderdruck der Speisepumpe (CH-PS 517 266). Das Umschalten der Regler ist nicht immer von Vorteil, da beim Umschalten grössere Aenderungen in die Arbeitsmittelzufuhr zum Economiser auftreten können. Dies ist dadurch bedingt, dass das vom Temperaturregler kommende Signal und das vom Wasserstandsregler kommende Signal beim Umschalten nicht gleich gross sind und nicht gleiches Vorzeichen haben müssen, je nachdem, ob beim Umschalten der Wasserstand im Abscheider im Steigen oder im Fallen war oder auf welcher Höhe er sich gerade befand.

Der Erfindung liegt die Aufgabe zugrunde, ein Betriebsverfahren für einen Zwangdurchlaufdampferzeuger mit den eingangs aufgezählten Elementen so zu verbessern, dass ein Umschalten in der zuvor erwähnten Art entfällt.

Diese Aufgabe wird mit den Merkmalen des-Anspruchs 1 gelöst. Gemäss diesem Verfahren wird die Speisemenge grundsätzlich und immer so eingestellt, dass ein gewünschter Durchfluss durch den Economiser resultiert. Dieser gewünschte Durchfluss durch den Economiser wird in Abhängigkeit von der Dampftemperatur gebildet, wobei ein minimaler Durchfluss nie unterschritten werden darf, so dass der Betrieb mit nassem Abscheider mit festen, minimalen Durchfluss durch den Economiser erfolgt. Der Wasserstand im Wasserabscheider wird nicht - wie bisher - durch Verändern der Speisemenge beeinflusst, sondern durch das in Fliessrichtung des Arbeitsmittels hinter der Umwälzpumpe angeordnete Ventil. Auf diese Weise wird das bisherige Umschalten vermieden, ohne den grossen Vorteil der Lösung gemäss der CH-PS 673 697 im Vergleich mit noch früheren Verfahren z.B. gemäss CH-PS 517 266 aufzugeben. Ein sonst übliches, in der Umwälzleitung zwischen dem Wasserabscheider und der Umwälzpumpe angeordnetes und der Niveauregelung im Abscheider dienendes Ventil muss wegen der Niveauregelung nicht angedrosselt werden, so dass an der Mischstelle des Umwälzwassers mit dem Speisewasser keine Dampfblasen entstehen können. Auf diese Weise kann in der Umwälzpumpe sicher keine Kavitation auftreten.

Ein Ausführungsbeispiel der Erfindung ist in der folgenden Beschreibung anhand der Zeichnung näher erläutert. Es zeigen:
- Fig.1: ein Schaltschema eines Zwangdurchlaufdampferzeugers zur Ausführung des erfindungsgemässen Verfahrens,
- Fig.2a: schematisch den Wasserabscheider mit mehreren Wasserständen und den zugehörigen Ventilstellungen, wobei die %-Angaben sich auf den Oeffnungsquerschnitt der Ventile beziehen,
- Fig.2b: ein Diagramm für den Uebergang von trockenem zu nassem Abscheiderbetrieb,
- Fig.2c: ein Diagramm für den Uebergang von nassem zu trockenem Abscheiderbetrieb in einer speziellen Situation und
- Fig.3: ein gegenüber Fig.1 abgewandeltes Regelschema für die Niveauregeleinrichtung.

Gemäss Fig.1 weist der Zwangdurchlaufdampferzeuger mit Schwachlastumwälzung einen Economiser 1, einen Verdampfer 2, einen Wasserabscheider 3 und einen Ueberhitzer 4 auf, die in Richtung des Arbeitsmittelstroms in Reihe geschaltet sind. Zum Speisen des Dampferzeugers ist eine Speisepumpe 5 vorgesehen, die über eine Speiseleitung 6 mit dem Eintritt des Economisers 1 verbunden ist. Nahe dem Eintritt des Economisers 1 ist in der Leitung 6 eine Messvorrichtung 7 für die den Economiser durchströmende Wassermenge angeordnet. Die Mengenmesseinrichtung 7 ist über eine Signalleitung 8 mit einem Vergleichspunkt 9 verbunden, der ausserdem über eine Signalleitung 16 mit dem Ausgang einer Speiseregeleinrichtung 11 verbunden ist, die als Zustandsregler mit Beobachter ausgebildet und in der Patentanmeldung Nr.0 507 730 A1 der Anmelderin beschrieben ist. Die Speiseregeleinrichtung 11 erhält über eine Signalleitung 12 ein Temperaturmessignal, das den Istwert der Dampftemperatur repräsentiert und mittels einer Messvorrichtung 13 am Austritt des Ueberhitzers 4 abgenommen wird. Stromunterhalb der Messvorrichtung 13 können weitere Ueberhitzer vorgesehen sein, bevor der Dampf nichtgezeigten Verbrauchern zugeführt wird. Die Messvorrichtung 13 kann auch zwischen dem Wasserabscheider 3 und dem Ueberhitzer 4 angeordnet sein. Ueber eine Signalleitung 14 erhält die Speiseregeleinrichtung 11 einen Sollwert für die Dampftemperatur und über eine Signalleitung 15 ein Signal, das die Mindestarbeitsmittelmenge repräsentiert, die den Economiser 1 durchströmen muss.

Das Mindestmengensignal wird wirksam, wenn bei einer Lastabsenkung die den Economiser 1 durchströmende Arbeitsmittelmenge auf die Mindestmenge absinkt, die bei ungefähr 30% der Vollast liegt. Der Vergleichspunkt 9 gehört zu einem Regler 17, dessen Ausgang über eine Signalleitung 18 mit der Speisepumpe 5 verbunden ist, die das Stellorgan des Speiseregelkreises bildet. Der Regler 17 kann z.B. als PI-Regler ausgebildet sein.

Am Wasseraustritt des Wasserabscheiders 3 ist eine Umwälzleitung 20 angeschlossen, die in Strömungsrichtung hintereinander eine Rückschlagklappe 21 und ein Absperrventil 22 enthält. Die Leitung 20 mündet bei 19 stromunterhalb der Speisepumpe 5 in die Speiseleitung 6, die stromunterhalb dieser Mündungsstelle 19 eine Umwälzpumpe 23 und ein Niveauregelventil 24 enthält. Der die Umwälzpumpe 23 und das Niveauregelventil 24 enthaltende Abschnitt 6' der Speiseleitung 6 wird also während des Betriebes mit nassem Abscheider ausser vom Speisewasser auch von Wasser aus dem Abscheider 3 durchströmt. Parallel zum Leitungsabschnitt 6' ist eine Leitung 25 mit Rückschlagklappe 26 vorgesehen, die bei hoher Last des Dampferzeugers von einem Teil der von der Speisepumpe geförderten Speisemenge durchströmt wird. Mit 27 ist eine Einspritzwasserleitung bezeichnet, die in bekannter, nicht gezeigter Weise zum Ueberhitzer 4 bzw. zu etwa nachgeschalteten Ueberhitzern führt.

Von der Umwälzleitung 20 zweigt zwischen der Rückschlagklappe 21 und dem Absperrventil 22 eine Leitung 30 mit Ablaufventil 31 ab, die zu einem nichtgezeigten Speisewasserbehälter der Dampferzeugungsanlage führt. Die Leitung 30 kann auch in den Kondensator oder einen speziellen Tank der Anlage führen.

Zum Betätigen des Niveauregelventils 24 ist eine Niveauregeleinrichtung 33 vorgesehen, die - wie die Speiseregeleinrichtung 11 - als Zustandsreqler mit Beobachter ausgebildet ist. Die Niveauregeleinrichtung 33 erhält über eine Signalleitung 34 ein Messignal, das den Istwert des Wasserstandes im Abscheider 3 repräsentiert. Der Sollwert für den Wasserstand wird über eine Signalleitung 35 der Niveauregeleinrichtung 33 zugeführt. Das Absperrventil 22 untersteht einem Steuersignal, das über eine Signalleitung 20 von der Niveauregelvorrichtung 33 kommt und dessen Funktion weiter unten beschrieben wird. Das Ablaufventil 31 untersteht einem Niveaumessignal, das von der Signalleitung 34 abgenommen und über eine Signalleitung 32 geführt wird und dessen Funktion ebenfalls weiter unten erläutert wird.

Gemäss Fig.2a sind in dem Wasserabscheider 3 fünf verschiedene Wasserstände angedeutet, und zwar bei 1 m, 3 m, 7,7 m, 10,7 m und 14,2 m. Der Wasserstand 7,7 m ist der Sollwasserstand für die Niveauregeleinrichtung 33 bei normalem Umwälzbetrieb der Dampferzeugeranlage. Die Wasserstände von 1 m und 3 m spielen eine Rolle beim Uebergang von Betrieb mit nassem Abscheider zum Betrieb mit trockenem Abscheider und umgekehrt, während die Wasserstände von 10,7 m und 14,2 m in der ersten Anfahrphase des Dampferzeugers eine Rolle spielen. In dieser Phase fällt sehr viel Wasser im Abscheider 3 an, so dass bei Ueberschreiten der Marke von 10,7 m das Ablaufventil 31 unter dem Einfluss des Niveaumessignals in der Leitung 32 öffnet, bis es bei der Marke 14,2 m 100% offen ist, wie dies in Fig.2a in der Mitte durch den Linienzug B dargestellt ist. Bei der Wasserstandsmarke 1 m geht das Absperrventil 22 vom Oeffnungsquerschnitt 100% in die Schliessstellung 0% und bei Erreichen der Wasserstandsmarke 3 m öffnet es von 0% auf 100%, wie dies durch die beiden horizontalen Linien C in Fig.2a angedeutet ist. Die Ventilbewegungen des Niveauregelventils 24 bei den Wasserständen 1 m und 3 m sind in Fig.2a rechts durch die beiden horizontalen Linien D dargestellt, wobei der gestrichelte Linienzug den Einfluss der vollautomatischen Regelung bei Betrieb mit nassem Abscheider zeigt.

Die beschriebene Anlage wird wie folgt betrieben. Im Normalbetrieb, d.h. oberhalb der Mindestdurchflussmenge für den Economiser 1, d.h. oberhalb ungefähr 30% der Vollast, wird die dem Zwanglaufdampferzeuger zugeführte Speisemenge von der Speisepumpe 5 gefördert, und zwar in Abhängigkeit von der Dampftemperatur, die mittels der Messvorrichtung 13 gemessen wird. In der Speiseregeleinrichtung 11 wird dieser Istwert der Temperatur mit dem über die Signalleitung 14 zugeführten Sollwert der Temperatur verglichen und zu einem Ausgangssignal verarbeitet, das als Sollwert für die Durchflussmenge im Economiser 1 über die Signalleitung 16 dem Vergleichspunkt 9 zugeführt wird. Dem Vergleichspunkt 9 wird über die Signalleitung 8 der Messwert für die Durchflussmenge als Istwert zugeführt. Abhängig vom Vergleich dieser beiden Signale wird dann in dem der Einrichtung 11 unterlagerten Regler 17 ein Stellsignal erzeugt, das über die Signalleitung 18 die Drehzahl der Speisepumpe 5 verstellt, und zwar bei steigender Dampftemperatur in Richtung einer grösseren Speisemenge und bei sinkender Dampftemperatur in Richtung einer verringerten Speisemenge. Während dieses Normalbetriebes, in dem also reiner Zwangdurchlauf des Arbeitsmittels im Dampferzeuger herrscht, gelangt überhitzter Dampf in den Abscheider 3, so dass kein Sattwasser über die Umwälzleitung 20 zum Economiser 1 zurückgeführt wird. Wegen des überhitzten Zustandes des Dampfes befindet sich der Abscheider 3 im trockenen Betrieb, d.h. der Wasserstand im Abscheider ist sehr tief und die Niveauregeleinrichtung 33 müsste eigentlich das Niveauregelventil 24 in voll geschlossener Stellung halten. Nach der Erfindung soll jedoch die Umwälzpumpe 23 immer durchströmt sein, um zu vermeiden, dass nach einem längeren Stillstand dieser Pumpe Temperaturschocks in ihr auftreten, wenn sie wieder den Umwälzbetrieb aufnimmt. Aus diesem Grunde bleibt das Niveauregelventil 24 in der geschilderten Betriebsphase voll offen und die Umwälzpumpe 23, die oberhalb 50% Last abgeschaltet ist, wird von einem Teil der von der Speisepumpe 5 geförderten Speisemenge durchströmt, während die restliche Speisemenge über die Leitung 25 zum Economiser 1 strömt. Ein Leerlaufen des Abscheiders 3 wird dabei durch das Absperrventil 22 verhindert, das dann in voll geschlossener Stellung ist, ebenso wie das Ablaufventil 31.

Der Uebergang von trockenem zu nassem Betrieb des Abscheiders, der in Fig.2b dargestellt ist, geht folgendermassen vor sich: Das Niveauregelventil 24 und das Absperrventil 22 haben die eben zuletzt beschriebene Stellung inne, d.h. sie befinden sich in Bereitschaftsstellung (Gebiet E in Fig.2b) und der Wasserstand im Abscheider 3 befindet sich unterhalb von 3 m. Mit dem Absinken der Last des Dampferzeugers tritt Sattdampf in den Abscheider 3 ein. Als Folge davon steigt der Wasserstand im Abscheider 3 (vergleiche Kurve H in Fig.2b). Wenn der Wasserstand die Höhe von 3 m erreicht hat, wird der Oeffnungsquerschnitt des Niveauregelventils 24 durch eine erste Sequenz von in der Niveauregeleinrichtung 33 einprogrammierten Steuerbefehlen auf 31% verringert (vergleiche Gebiet F in Fig.2b). In dem Moment, in dem der Oeffnungsquerschnitt 31% erreicht ist, wird das Absperrventil 22 durch die Steuerbefehle auf vollen Oeffnungsquerschnitt gefahren (Ende des Gebiets F), woraufhin sie die Niveauregeleinrichtung 33 in den automatischen Regelbetrieb schalten (Gebiet G in Fig.2b), d.h. sie verstellt das Niveauregelventil 24 so, dass der bei 7,7 m liegende Sollwert für den Wasserstand eingehalten wird.

Der Uebergang von nassem Betrieb oder Umwälzbetrieb zu trockenem Betrieb oder Zwangdurchlaufbetrieb erfordert keine speziellen Eingriffe. In dem Masse, wie sich der Zustrom von Sattwasser in den Abscheider 3 verringert, verkleinert die Niveauregeleinrichtung 33 den Oeffnungsquerschnitt des Niveauregelventils 24, so dass sich die Umwälzmenge im Gleichschritt mit dem Zustrom von Sattwasser in den Abscheider 3 verringert und das Niveau im Abscheider konstant bleibt. Die Umwälzmenge reduziert sich also ganz automatisch auf Null. Wenn sicherer Zwangdurchlaufbetrieb erreicht ist, z.B. bei einer Last von 50% der Vollast, schaltet die Bedienmannschaft die Umwälzpumpe 23 aus. Die Steuerlogik der Regeleinrichtung 33 schliesst dann das Absperrventil 22 und öffnet das Niveauregelventil 24 vollständig, so dass die Umwälzpumpe 23 passiv einen kleinen Durchfluss erhält, der für ihr Warmhalten ausreicht.

Der in Fig.2c dargestellte Ablauf bildet eine Sicherheitsschaltung, die garantiert, dass nie Dampf umgewälzt wird. Bei einem Auftreten von heftigen Transienten könnte es passieren, dass die Niveauregeleinrichtung 33 zu langsam reagiert und dass das Niveau im Abscheider 3 vorübergehend unter die Marke von 1 m absinkt. Für diesen Fall ist in die Regeleinrichtung 33 eine zweite Sequenz von Steuerbefehlen einprogrammiert. Durch diese Steuerbefehle schliesst das Absperrventil 22 sofort (Gebiet I in Fig.2c). Wenn es geschlossen ist, verlässt die Niveauregeleinrichtung 33 den automatischen Regelbetrieb, und die Steuerbefehle öffnen das Niveauregelventil 24 auf den maximal zugelassenen Wert (Gebiet K in Fig.2c). So ist die Anlage bereit, um bei einem allfälligen Wiederansteigen des Niveaus im Abscheider 3 den automatischen Regelbetrieb selbsttätig wieder zu übernehmen.

Während des Betriebes mit nassem Wasserabscheider, d.h. während des Umwälzbetriebes, können Speisewasserdruckerhöhungen die Wasserumwälzung verhindern, indem starke Druckerhöhungen zum Schliessen der Rückschlagklappe 21 führen. Dieser Fall kann eintreten, wenn bei kleiner Last, z.B. bei etwa 15% der Vollast die geforderte Mindestdurchflussmenge durch den Economiser 1 aus Sicherheitsgründen erhöht wird. Die Niveauregeleinrichtung 33 kann dann nicht zufriedenstellend regeln. Um dies zu vermeiden, ist die Niveauregeleinrichtung 33 gemäss Fig.3 abgewandelt, indem ihr zusätzlich ein Eingangssignal PE und ein Vorsteuersignal FF aufgeschaltet werden. In Fig.3 sind der Uebersichtlichkeit wegen die Leitungen 25 und 30 sowie die Rückschlagklappe 21, das Absperrventil 22 und das Ablaufventil 31 mit der Signalleitung 29 weggelassen worden. Das Eingangssignal PE wird aus der Differenz zwischen dem Druck PA im Abscheider 3 und dem Druck PS auf der Förderseite der Speisepumpe 5 gebildet. Eine Erhöhung des Förderdrucks PS bewirkt eine Aenderung des Signals PE im Vorkreis der Niveauregeleinrichtung 33, die sofort eine entsprechende Vergrösserung des Oeffnungsquerschnitts des Niveauregelventils 24 veranlasst, schon bevor das Niveau im Abscheider 3 zu steigen beginnt. Das Vorsteuersignal FF wird in einem Funktionsgenerator 38 und einem nachgeschalteten Multiplikationsorgan 39 gebildet. Wie das Diagramm im Funktionsgenerator 38 zeigt, ist das Signal proportional zum Mindestmengendurchfluss im Economiser 1 und wird in einem Multiplikationsorgan 39 mit dem Multiplikator L gewichtet. Der Multiplikator L ist so gewählt, dass bei einer Erhöhung der Mindestdurchflussmenge durch den Economiser 1 das Niveauregelventil 24 gesteuert sich soweit öffnet, wie das für den stationären Zustand mit konstantem Niveau im Abscheider 3 erforderlich ist.

Abweichend von den beschriebenen Ausführungsformen ist es auch möglich, die Speiseregeleinrichtung 11 als klassischen PID-Regler mit Begrenzung seines Ausgangssignals auszubilden und mit in Kaskade geschaltetem PI-Regler. Sinngemäss das gleiche für die Niveauregeleinrichtung 33.

## Patentansprüche

1. Verfahren zum Betrieb eines Zwangdurchlaufdampferzeugers mit Schwachlastumwälzung und folgenden Elementen: Speisepumpe (5), Speiseleitung (6), Economiser (1), Verdampfer (2), Wasserabscheider (3) und mindestens ein Überhitzer (4), mit einer am Wasseraustritt des Wasserabscheiders (3) angeschlossenen, zwischen Speisepumpe (5) und Economiser (1) in die Speiseleitung (6) mündenden Umwälzleitung (20) und mit einer Umwälzpumpe (23), die zwischen der Mündung (19) der Umwälzleitung (20) in die Speiseleitung und dem Economiser (1) in der Speiseleitung (6) angeordnet ist, sowie einem Ventil (24) zum Regeln des Flüssigkeitsniveaus im Wasserabscheider (3), wobei das Ventil (24) zwischen der Umwälzpumpe (23) und dem Economiser (1) angeordnet ist, wobei die Temperatur des Dampfes stromunterhalb des Wasserabscheiders (3) und das Flüssigkeitsniveau im Wasserabscheider (3) gemessen werden, wobei oberhalb einer Mindestdurchflussmenge des Economisers (= Betrieb mit trockenem Abscheider) die Speisemenge in Abhängigkeit von der gemessenen Dampftemperatur über eine Regeleinrichtung (11) eingestellt wird und wobei anderenfalls (= Betrieb mit nassem Abscheider) der Wasserstand im Wasserabscheider (3) über eine Niveauregeleinrichtung (33) durch Betätigen des zwischen der Umwälzpumpe (23) und dem Economiser (1) angeordneten Ventils (24) geregelt wird und die Speisemenge so eingestellt wird, dass ein konstanter minimaler Durchfluss durch den Economiser (1) gewährleistet wird.

2. Verfahren nach Anspruch 1, mit Anordnung eines Absperrventils (22) in der Umwälzleitung (20) stromoberhalb der Mündung (19) in die Speiseleitung (6), dadurch gekennzeichnet, dass bei Betrieb oberhalb der Mindestdurchflussmenge (= Betrieb mit trockenem Abscheider, Umwälzpumpe (23) ausgeschaltet), das Absperrventil (22) in geschlossene Stellung gebracht wird und das zwischen der Umwälzpumpe (23) und dem Economiser (1) angeordnete Ventil (24) auf vollen Oeffnungsquerschnitt gebracht wird, so dass die Umwälzpumpe (23) mit einem kleinen Durchfluss durchströmt ist.

3. Verfahren nach Anspruch 2, dadurch gekennzeichnet, dass im Verlauf einer Lastabsenkung, während der der Wasserstand im Abscheider (3) über eine vorbestimmte Marke ansteigt, eine erste Sequenz von Steuerbefehlen den Uebergang zum Betrieb mit Niveauregelung im Abscheider (3) bewerkstelligt, indem die Steuerbefehle zuerst das zwischen der Umwälzpumpe (23) und dem Economiser (1) angeordnete Ventil (24) auf einen für diesen Betrieb günstigen Oeffnungsquerschnitt einstellen, dann das Absperrventil (22) voll öffnen und anschliessend die Niveauregeleinrichtung stossfrei in automatischen Regelbetrieb schalten.

4. Verfahren nach Anspruch 3, dadurch gekennzeichnet, dass bei raschem Absinken des Wasserstandes unterhalb einer vorbestimmten Marke eine zweite Sequenz von Steuerbefehlen ausgelöst wird, die zuerst das Absperrventil (22) schliessen, dann die Niveauregeleinrichtung (33) auf Bandbetrieb umschaltet und das zwischen der Umwälzpumpe (23) und dem Economiser (1) angeordnete Ventil (24) selbsttätig voll öffnen.

5. Verfahren nach Anspruch 1, dadurch gekennzeichnet, dass der als Kaskade aufgebauten Niveauregeleinrichtung (33) in einem Vorkreis die Differenz zwischen dem Druck im Wasserabscheider (3) und dem Förderdruck in der Speiseleitung (6) aufgeschaltet wird.

## Claims

1. Method of operating a once-through steam generator with low load recirculation and having the following elements: feed pump (5), feed line (6), economizer (1), evaporator (2), water separator (3) and at least one superheater (4), having a recirculation line (20) which is connected to the water outlet of the water separator (3) and opens into the feed line (6) between the feed pump (5) and the economizer (1), and having a recirculation pump (23) which is arranged in the feed line (6) between the opening (19) of the recirculation line (20) into the feed line and the economizer (1), and having a valve (24) for controlling the level of liquid in the water separator (3), said valve (24) being arranged between the recirculation pump (23) and the economizer (1), the temperature of the steam being measured downstream of the water separator (3) and the level of liquid being measured in the water separator (3), the feed quantity above a minimum flow rate of the economizer (= operation with dry separator) being adjusted by means of a control device (11) as a function of the steam temperature measured, and otherwise (= operation with wet separator) the water level in the water separator (3) being controlled by means of a level-control device (33) by actuating the valve (24) arranged between the recirculation pump (23) and the economizer (1), and the feed quantity being adjusted such that a constant minimum flow through the economizer (1) is guaranteed.

2. Method according to Claim 1, with the arrangement of a shutoff valve (22) in the recirculation line (20) upstream of the opening (19) into the feed line (6), characterized in that, in operation above the minimum flow rate (= operation with dry separator, recirculation pump (23) switched off), the shutoff valve (22) is moved into the closed position and the valve (24) arranged between the recirculation pump (23) and the economizer (1) is moved to a full opening cross-section so that a small flow flows through the recirculation pump (23).

3. Method according to Claim 2, characterized in that, in the course of a load reduction during which the water level in the separator (3) rises above a predetermined mark, a first sequence of control commands brings about the transition to operation with level control in the separator (3), in that the control commands firstly adjust the valve (24) arranged between the recirculation pump (23) and the economizer (1) to an opening cross-section which is favourable for this operation, then fully open the shutoff valve (22) and subsequently switch the level-control device smoothly into automatic control operation.

4. Method according to Claim 3, characterized in that, in the case of the water level rapidly dropping below a predetermined mark, a second sequence of control commands is triggered, which firstly close the shutoff valve (22), then switch the level-control device (33) over to manual operation, and automatically fully open the valve (24) arranged between the recirculation pump (23) and the economizer (1).

5. Method according to Claim 1, characterized in that the difference between the pressure in the water separator (3) and the conveying pressure in the feed line (6) is applied in an advance circuit to the level-control device (33) constructed as a cascade.

## Revendications

1. Procédé de conduite d'un générateur de vapeur à passage unique avec recirculation à faible charge et les éléments suivants : pompe d'alimentation (5), conduite d'alimentation (6), économiseur (1), évaporateur (2), séparateur d'eau (3) et au moins un surchauffeur (4), avec une conduite de recirculation (20) raccordée à la sortie de l'eau du séparateur d'eau (3) et débouchant dans la conduite d'alimentation (6) entre la pompe d'alimentation (5) et l'économiseur (1) et avec une pompe de recirculation (23), qui est disposée dans la conduite d'alimentation (6) entre l'embouchure (19) de la conduite de recirculation (20) dans la conduite d'alimentation et l'économiseur (1), ainsi qu'avec une soupape (24) pour la régulation du niveau de liquide dans le séparateur d'eau (3), dans lequel la soupape (24) est disposée entre la pompe de recirculation (23) et l'économiseur (1), dans lequel la température de la vapeur en aval du séparateur d'eau (3) et le niveau du liquide dans le séparateur d'eau (3) sont mesurés, dans lequel au-dessus d'un débit de passage minimal dans l'économiseur (= fonctionnement avec séparateur sec) le débit d'alimentation est réglé par un dispositif de régulation (11) en fonction de la température de vapeur mesurée et dans lequel, dans les autres cas (= fonctionnement avec séparateur humide) le niveau de l'eau dans le séparateur d'eau (3) est régulé par un dispositif de régulation du niveau (33) en actionnant la soupape (24) disposée entre la pompe de recirculation (23) et l'économiseur (1) et le débit d'alimentation est réglé de telle façon qu'un débit minimal constant soit garanti à travers l'économiseur (1).

2. Procédé suivant la revendication 1, avec agencement d'une soupape d'arrêt (22) dans la conduite de recirculation (20) en amont de l'embouchure (19) dans la conduite d'alimentation (6), caractérisé en ce que, pour un fonctionnement au-dessus du débit de passage minimal (= fonctionnement avec séparateur sec, pompe de recirculation (23) à l'arrêt), la soupape d'arrêt (22) est mise en position fermée et la soupape (24) disposée entre la pompe de recirculation (23) et l'économiseur (1) est portée à sa pleine section d'ouverture, de telle façon que la pompe de recirculation (23) soit traversée par un faible débit.

3. Procédé suivant la revendication 2, caractérisé en ce qu'au cours d'une diminution de la charge, tandis que le niveau de l'eau dans le séparateur (3) monte au-delà d'une marque prédéterminée, une première séquence d'instructions de commande opère le passage vers le fonctionnement avec régulation du niveau dans le séparateur (3), du fait que les instructions de commande règlent d'abord la soupape (24) disposée entre la pompe de recirculation (23) et l'économiseur (1) à une section d'ouverture favorable pour ce fonctionnement, ouvrent alors entièrement la soupape d'arrêt (22) et ensuite commutent en douceur le dispositif de régulation du niveau vers le fonctionnement de régulation automatique.

4. Procédé suivant la revendication 3, caractérisé en ce que, en cas d'abaissement brusque du niveau de l'eau sous une marque prédéterminée, on déclenche une deuxième séquence d'instructions de commande qui ferment d'abord la soupape d'arrêt (22), commutent alors le dispositif de régulation du niveau (33) sur un fonctionnement manuel et ouvrent automatiquement en entier la soupape (24) disposée entre la pompe de recirculation (23) et l'économiseur (1).

5. Procédé suivant la revendication 1, caractérisé en ce que la différence entre la pression dans le séparateur d'eau (3) et la pression de refoulement dans la conduite d'alimentation (6) est appliquée, dans un circuit d'entrée, au dispositif de régulation du niveau (33) construit en cascade.
